# EUROPÄISCHE PATENTSCHRIFT

(11) **EP 0 483 446 B1**
(45) Veröffentlichungstag und Bekanntmachung des Hinweises auf die Patenterteilung: **28.07.1993**
(21) Anmeldenummer: 91103245.6
(22) Anmeldetag: 04.03.1991
(51) Int. Cl.: B65B 57/00

(54) **Schutzvorrichtung an einer Verpackungsmaschine**
Protection device for a packaging machine
Dispositif de protection pour machine d'emballage

(30) Priorität: 27.10.1990 DE 9014867 U
(43) Veröffentlichungstag der Anmeldung: 06.05.1992
(73) Patentinhaber: Krämer + Grebe GmbH & Co. KG Maschinenfabrik, 35216 Biedenkopf-Wallau (DE)
(72) Erfinder: Schmeck, Alfred, Dipl.-Ing., W-3560 Biedenkopf (DE)
(74) Vertreter: Missling, Arne, Dipl.-Ing.

(56) Entgegenhaltungen:
- DE-A- 2 621 866
- DE-A- 3 010 657
- DE-U- 8 623 122

## Beschreibung

Die Erfindung betrifft eine Verpackungsmaschine für die Verpackung mittels mindestens einer fortlaufenden, die Verpackungsmaschine in vorzugsweise mehreren Stationen passierenden und dabei unzuformenden endlosen Folienbahn, beispielsweise aus Kunststoff, bei der Verformungswerkzeuge für die Folienbahn unterhalb der Folienbahn als senkrecht bewegbare Unterwerkzeuge, beispielsweise als Tiefziehwerkzeuge, und oberhalb der Folienbahn als Oberwerkzeuge, beispielsweise als Querstanzen, Siegelstationen oder Quer- und Längsschneideinrichtungen ausgebildet sind.

Schutzvorrichtungen dieser Art sind dazu bestimmt zu verhindern, daß bewußt oder unbeabsichtigt von einer Bedienungsperson in den Arbeitsbereich eines Unterwerkzeuges mit der Hand oder dem Arm gegriffen werden kann, wenn die Verpackungsmaschine betriebsbereit ist.

Eine solche Schutzvorrichtung laut dem Oberbegriff des Anspruchs 1 für die Auslaufseite an einem Unterwerkzeug einer solchen Verpackungsmaschine ist beispielsweise aus der DE-A- 30 10 657 bereits seit langem bekannt. Bei dieser Anordnung besteht der Hineingreifschutz aus einer Anzahl dicht nebeneinander befindlichen Leisten, die um eine waagrechte Achse frei schwenkbar sind und deren freies Ende auf der Oberfläche der Folienbahn oder auf einem Boden frei aufliegen. Sie verhindern zwar, daß man unbeabsichtigt in den Arbeitsbereich des Unterwerkzeuges faßt; es ist hingegen aber durchaus möglich, die Leisten teilweise oder insgesamt so anzuheben, daß man mit der Hand den Gefahrenbereich des Unterwerkzeuges erreicht, ohne daß dessen Betätigung gesperrt ist. Die Schutzvorrichtung kann demzufolge vorsätzlich überwunden werden. Sie ist auch nicht für den Einlaufbereich eines Unterwerkzeuges geeignet, obwohl auch von dieser Seite her in dessen Gefahrenbereich eingegriffen werden kann.

Ganz allgemein sind Schutzvorrichtungen für die Anwendung in den oben näher bezeichneten Arten von Verpackungsmaschinen auch oft durch erhebliche Baugrößen gekennzeichnet, weil im Normalfall bei den einzelnen Arbeitsstationen von einem zu sperrenden Bereich von bis zu 850 mm von der Gefahrenstelle gerechnet werden muß; das wirkt sich ungünstig auf die Gesamtlänge der Verpackungsmaschine aus.

Die Erfindung hat sich deshalb die Aufgabe gestellt, eine Schutzvorrichtung der eingangs näher bezeichneten Art ohne übertriebenen Aufwand so zu gestalten, daß sie sowohl einen unbeabsichtigten als auch selbst einen vorsätzlichen Eingriff des Bedienungspersonals während des Betriebs der Verpackungsmaschine sicher verhindert, sowohl die Einlauf- als auch die Auslaufseite jedes Unterwerkzeuges absichert und darüberhinaus eine sehr kurze Baulänge realisiert, ohne den gewünschten Sicherheitsstandard zu beeinträchtigen.

Erfindungsgemäß wird die Aufgabe dadurch gelöst, daß an einem Unterwerkzeug ein senkrechtes, im Abstand etwa einer Verpackungseinheit von dem Unterwerkzeug entferntes, quer zur Transportrichtung gestelltes Stirnblech eines Berührungsschutzes von der Breite der Folienbahn angebracht ist, das etwa bis in Höhe einer Oberkante des Unterwerkzeuges reicht, daß knapp oberhalb über der Folienbahn eine um eine waagrechte, quer zur Transportrichtung verlaufende Achse nach oben schwenkbare, im Arbeitsgang etwa waagrechte Schutzklappe von der Breite der Verpackungsmaschine angeordnet ist, deren frei schwenkbare Stirnkante in der waagrechten Lage der Schutzklappe ungefähr oberhalb des Stirnbleches befindlich ist, daß knapp beiderseits des Unterwerkzeuges längs der Transportrichtung der Verpackungsmaschine senkrechte Längsbleche fest an Seitenwangen der Verpackungsmaschine angebracht und so lang und hoch ausgeführt sind, daß die zwischen der Stirnseite des Unterwerkzeuges und dem Stirnblech des Berührungsschutzes aufgespannten beiderseitigen, der Transportrichtung parallelen Begrenzungsflächen in Höhe der Seitenflächen des Unterwerkzeuges in dessen Arbeitsstellung überdeckt werden, und daß mindestens ein elektrischer Sicherheitsschalter im Hauptstromkreis der Verpackungsmaschine vorgesehen ist , der diese nur einschaltet, wenn die Schutzklappe ihre etwa waagrechte Arbeitsstellung eingenommen hat.

Damit ist eine etwa kastenförmige Sicherheitszone vor und/oder hinter einem Unterwerkzeug entstanden, deren begrenzende Wandflächen aus einfachsten Flachteilen bestehen, die aber in sinnvoller Weise - teilweise fest an dem Unterwerkzeug, teilweise fest am ortsfesten Maschinengestell der Verpackungsmaschine oder auch an dieser schwenkbar angebracht - erfindungsgemäß so aufeinander abgestimmt sind, daß der beabsichtigte Zweck auch tatsächlich erreicht wird. Wenn also etwa die Schutzklappe bei laufender Verpackungsmaschine - eigentlich also nichtstatthafterweise - angehoben wird, dann schalten die dabei öffnenden Sicherheitsschalter die Verpackungsmaschine ab, genauso wie andererseits dann, wenn bei abgesenktem Unterwerkzeug die Folienbahn bei waagrechter Schutzklappe (und also eingeschalteter Verpackungsmaschine) soweit mit der Hand nach unten gedrückt wird, daß unter der Schutzklappe durchgegriffen werden und - ohne dieses zunächst nach oben zu verschwenkendie Hand der Bedienungsperson in den Gefahrenbereich des Unterwerkzeuges kommen kann; in diesem Falle führt die gefährdende Aufwärtsbewegung des Unterwerkzeuges dazu, daß der Arm der Bedienungsperson durch das mitbewegte Stirnblech ebenfalls nach oben und gegen die Schutzklappe gedrückt wird, dessen Abschwenken dann nicht zu verhindern ist - die Verpackungsmaschine wird abgeschaltet.

Es ist im Einzelfall möglich, daß die Schutzklappe etwa die Länge einer Verpackungseinheit besitzt; es ist aber auch denkbar, daß die Schutzklappe kürzer als die Länge einer Verpackungseinheit ist. Dies wird man davon abhängig machen, an welcher Stelle in Transportrichtung die Achse der Schutzklappe angesiedelt ist. Dabei ist es ferner auch möglich, daß die Achse für die Schutzklappe an einem Oberwerkzeug oder stattdessen auch an den Seitenwangen der Verpackungsmaschine befestigt ist; man ist also, ohne die Erfindung zu verlassen, auch hierin konstruktiv sehr variabel, wenn nur gesichert ist, daß bei einer Verschwenkung aus der Waagrechten die Schutzklappe die Verpackungsmaschine über mindestens einen Sicherheitsschalter abschaltet.

Es ist besonders günstig, wenn das Stirnblech an einer vorzugsweise stirnseitigen Unterkante des Unterwerkzeuges befestigt ist, weil auf diese Weise ein großer, aber sicherheitstechnisch beherrschter Arbeitsraum im Auslaufbereich des Unterwerkzeuges geschaffen ist.

Um zu vermeiden, daß das Stirnblech von außen umfaßt werden kann, um in den gefährdeten Arbeitsbereich des Unterwerkzeuges zu gelangen, ist es vorteilhaft, wenn das Stirnblech durch ein vorzugsweise in Höhe der Unterkante des Unterwerkzeuges befindliches Bodenblech von der Breite des Stirnbleches an dem Unterwerkzeug befestigt ist.

Schließlich ist es denkbar, daß eine erfindungsgemäße Schutzvorrichtung in Transportrichtung vor und/oder nach einem Unterwerkzeug angeordnet ist, so daß also Ein- und Auslaufstellen der einzelnen Arbeitsstationen absicherbar sind.

Eine besonders kostengünstige Anordnung wird erreicht, indem die Schutzvorrichtung im wesentlichen aus Kunststoffteilen besteht.

Weitere Vorteile und die näheren Einzelheiten der Erfindung werden nachstehend an einem Ausführungsbeispiel an Hand der Zeichnung näher erläutert. Es zeigen
- Fig. 1: eine Verpackungsmaschine mit Schutzvorrichtung gemäß der Erfindung an verschiedenen Arbeitsstationen,
- Fig. 2: eine einzelne Arbeitsstation aus Fig. 1 in etwas vergrößerter Darstellung,
- Fig. 3: einen Schnitt A - B durch die Anordnung gemäß Fig. 2 und
- Fig. 4: eine Draufsicht auf die Anordnung gemäß Fig. 2.

Eine Verpackungsmaschine 1 beispielsweise für in eine Kunststoffolie einzuschweißende Nahrungsmittel 2 wird entsprechend Fig. 1 von einer Linie von hintereinander geschalteten Arbeitsstationen 2 bis 5 gebildet, die nacheinander in Transportrichtung 6 einer Folienbahn 7 wirksam werden. Diese Folienbahn 7 setzt sich dabei aus einer Unterfolie 7a und einer Oberfolie 7b zusammen. Für die Unterfolie 7a ist eine Fördereinrichtung 8 vorgesehen, von der in nicht weiter dargestellter, aber fachüblicher Weise eine Endlosförderung der Unterfolie 7a durch die gesamte Verpakkungsmaschine 1 mittels Kettentrieb und selbsttätigen Transportklammern erfolgt (in Fig. 3 schematisch angedeutet). In ähnlicher Weise wird von einer Fördereinrichtung 9 die Oberfolie 7b in den Verpackungsprozeß eingespeist. Die Folienbahn 7 durchläuft ein Maschinengestell 10 der Verpackungsmaschine 1 an dessen oberer, waagrechter Arbeitsfläche 11 (Fig. 2). Am Maschinengestell 10 sind Gestellfüße 12 angedeutet, an denen außerdem Seitenwangen 13 (Fig. 3) vorgesehen sind, die eine vollständige seitliche Abdeckung der Verpackungsmaschine 1 herstellen. Eine stirnseitige Trennwand 14 scheidet die Fördereinrichtung 8 vom Arbeitsbereich der Verpackungsmaschine 1.

Die erste Arbeitsstation 2 umfaßt außer einer Heizeinrichtung 15 zur Erwärmung der Folienbahn 7 auch ein als Unterwerkzeug 16 ausgeführtes Tiefziehwerkzeug zur Verformung der Unterfolie 7a. Die Einzelheiten dazu sind in der Zeichnung weggelassen, dem Fachmann bekannt und im übrigen ohne Einfluß auf die Ausgestaltung der Erfindung. Es ist allerdings immerhin zu erkennen, daß das eigentliche Werkzeug 16a von einer passenden Aufnahme 16b umgeben ist. Nach Ablauf des Arbeitsganges, der zur Herstellung eines formsteifen Verpackungs-Unterteiles 17a führt, wird das Unterwerkzeug 16 aus einer ausgezogen gezeichneten Arbeitslage in die strichpunktiert angedeutete Ruhelage gebracht, was durch einen Richtungspfeil 18 angedeutet ist. Die gesamte Arbeitsstation ist nochmals in Fig. 2 dargestellt, wo allerdings nun umgekehrt die Ruhelage ausgezogen und die Arbeitslage strichpunktiert gezeichnet ist.

Eine Siegelstation 3 umfaßt eine Fördereinrichtung 19 zur Bereitstellung der Oberfolie 7b, die die Verpackungs-Oberteile 17b liefert. Eine Heizeinrichtung 20 versinnbildlicht auch hier den gesamten Arbeitsgang unter Weglassung aller übrigen, für die Erfindung unwesentlichen Einzelheiten; lediglich das zugehörige Unterwerkzeug 21 ist zu erkennen, ein weiterer Richtungspfeil 18 zeigt auch hier die Bewegung des Unterwerkzeuges 21 an, genau wie an einer Querschneideinrichtung 4, die der Trennung der einzelnen Verpackungseinheiten 7' dient. Eine Längsschneideinrichtung 5 vervollständigt die Verpackungsmaschine 1. In Fig. 2 und 4 ist zu sehen, daß die Verpackungsmaschine 1 zwei nebeneinander angeordnete Verpackungslinien umfaßt.

In der etwas größeren Darstellung der Fig. 2 ist eine Schutzvorrichtung im Schnitt dargestellt, die aus einem Stirnblech 22, einem Bodenblech 23 und einer Schutzklappe 24 besteht. Das Stirnblech 22 ist mit dem Bodenblech 23 einstückig, und dieses ist an der Aufnahme 16b des Unterwerkzeuges 16 starr befestigt, und zwar an dessen Unterkante 16c. Das Stirnblech 22 reicht fast bis zur Oberkante 16d des Unterwerkzeuges 16. Die Schutzklappe 24 ist um eine Achse 25 schwenkbar, die fest mit der Heizeinrichtung 15 oder dem Maschinengestell 10 verbunden, also ortsfest ist und im übrigen von entsprechenden fachüblichen Achslagern 26 gebildet wird, die in Fig. 4 symbolisch angedeutet sind. Ihre Ausführung im einzelnen ist durchaus beliebig. Das Stirnblech 2 und das Bodenblech 23 haben etwa die Breite des Unterwerkzeuges 16, während die Schutzklappe 24 sich über die ganze Breite der Verpackungsmaschine erstreckt, wie das in Fig. 4 zu erkennen ist. Wegen der starren Anbindung des Stirnbleches 22 und des Bodenbleches 23 an das Unterwerkzeug 16 führt dieser Teil der Schutzvorrichtung ebenfalls die durch den Richtungspfeil 18 bezeichneten Bewegungen aus. Hingegen kann die Schutzklappe 24 in der durch einen Richtungspfeil 27 veranschaulichten Weise um die Achse 25 in die strichpunktiert gezeichnete Stellung verschwenkt werden. Mindestens ein elektrischer Sicherheitsschalter, der dabei betätigt wird, ist in der Zeichnung weggelassen; er ist handelsüblich und wird betätigt, wenn die Schutzklappe in ihre ausgezogen gezeichnete Stellung gelangt oder aus dieser entfernt wird.

Die erfindungsgemäße Schutzvorrichtung wird durch Längsbleche 28 vervollständigt, die vor allem in Fig. 3 gut zu erkennen sind. Sie sind in schematisch angedeuteter Weise an den Seitenwangen 13 befestigt und so angeordnet, daß ein kleiner Abstand zu den Seitenflächen 29 des Unterwerkzeuges 16 eingehalten ist; während nach oben die Längsbleche 28 kurz unterhalb der Folienbahn 7 enden, erstrecken sie sich nach unten bis in den Bereich der Oberkante 16d am Unterwerkzeug 16. In der Transportrichtung 6 reichen die Längsbleche 28 mindestens bis zu dem Stirnblech 22 und in Gegenrichtung bis zur Stirnseite 31 des Unterwerkzeuges 16 (Fig. 2); sie können aber auch durch die gesamte Verpackungsmaschine 1 gezogen sein. Das Stirnblech 22, das Bodenblech 23 und die Längsbleche 24 bilden zusammen den eigentlichen Berührungsschutz.

Auch an den Arbeitsstationen 3 und 4 sind derartige Schutzvorrichtungen nach der Erfindung vorgesehen, in beiden Fällen beiderseits des eigentlichen Unterwerkzeuges, nämlich auch auf dessen Einlaufseite. An der Siegelstation 3 ist zu erkennen, daß die einlaufseitige Schutzvorrichtung mit einer etwas kürzeren Schutzklappe 24 ausgestattet ist, weil die Achse 25 hier etwas nach (in Fig. 1) rechts versetzt ist.

## Patentansprüche

1. Schutzvorrichtung an einer Verpackungsmaschine (1) für die Verpackung mittels mindestens einer fortlaufenden, die Verpackungsmaschine (1) in vorzugsweise mehreren Stationen (2,3,4,5) passierenden und dabei umzuformenden endlosen Folienbahn (7), beispielsweise aus Kunststoff, bei der Verformungswerkzeuge für die Folienbahn (7) unterhalb der Folienbahn (7) als senkrecht bewegbare Unterwerkzeuge (16), beispielsweise als Tiefziehwerkzeuge, und oberhalb der Folienbahn (7) als Oberwerkzeuge, beispielsweise als Querstanzen, Siegelstationen oder Quer- und Längsschneideeinrichtungen ausgebildet sind, dadurch gekennzeichnet, daß
a) an einem Unterwerkzeug (16) ein senkrechtes, im Abstand etwa einer Verpackungseinheit (7') von dem Unterwerkzeug (16) entferntes, quer zur Transportrichtung (6) gestelltes Stirnblech (22) eines Berührungsschutzes von der Breite der Folienbahn (7) angebracht ist, das etwa bis in Höhe einer Oberkante (16c) des Unterwerkzeuges (16) reicht,
b) knapp oberhalb über der Folienbahn (7) eine um eine waagrechte, quer zur Transportrichtung (6) verlaufende Achse (25) nach oben schwenkbare, im Arbeitsgang etwa waagrechte Schutzklappe (24) von der Breite der Verpackungsmaschine (1) angeordnet ist, deren frei schwenkbare Stirnkante in der waagrechten Lage der Schutzklappe (24) ungefähr oberhalb des Stirnbleches (22) befindlich ist,
c) knapp beiderseits des Unterwerkzeuges (16) längs der Transportrichtung (6) der Verpackungsmaschine (1) senkrechte Längsbleche (28) fest an Seitenwangen (13) der Verpackungsmaschine (1) angebracht und so lang und hoch ausgeführt sind, daß die zwischen der Stirnseite (30) des Unterwerkzeuges (16) und dem Stirnblech (22) des Berührungsschutzes aufgespannten beiderseitigen, der Transportrichtung (6) parallelen Begrenzungsflächen in Höhe der Seitenflächen (29) des Unterwerkzeuges (16) in dessen Arbeitsstellung überdeckt werden, und
d) mindestens ein elektrischer Sicherheitsschalter im Hauptstromkreis der Verpackungsmaschine (1) vorgesehen ist, der diese nur einschaltet, wenn die Schutzklappe (24) ihre etwa waagrechte Arbeitsstellung eingenommen hat.

2. Schutzvorrichtung nach Anspruch 1, dadurch gekennzeichnet, daß die Schutzklappe (24) etwa die Länge einer Verpakkungseinheit (7') besitzt.

3. Schutzvorrichtung nach Anspruch 1, dadurch gekennzeichnet, daß die Schutzklappe (24) kürzer als die Länge einer Verpackungseinheit (7') ist.

4. Schutzvorrichtung nach Anspruch 1, dadurch gekennzeichnet, daß die Achse (25) für die Schutzklappe (24) an einem Oberwerkzeug befestigt ist.

5. Schutzvorrichtung nach Anspruch 1, dadurch gekennzeichnet, daß die Achse (25) für die Schutzklappe (24) an den Seitenwangen (13) der Verpackungsmaschine (1) befestigt ist.

6. Schutzvorrichtung nach Anspruch 1, dadurch gekennzeichnet, daß das Stirnblech (22) an einer vorzugsweise stirnseitigen Unterkante (16c) des Unterwerkzeuges (16) befestigt ist.

7. Schutzvorrichtung nach Anspruch 1, dadurch gekennzeichnet, daß das Stirnblech (22) durch ein vorzugsweise in Höhe der Unterkante (16c) des Unterwerkzeuges (16) befindliches Bodenblech (23) von der Breite des Stirnbleches (22) an dem Unterwerkzeug (16) befestigt ist.

8. Schutzvorrichtung nach Anspruch 1, dadurch gekennzeichnet, daß sie in Transportrichtung (6) vor und/oder nach einem Unterwerkzeug (16) angeordnet ist.

9. Schutzvorrichtung nach Anspruch 1, dadurch gekennzeichnet, daß sie im wesentlichen aus Kunststoffteilen besteht.

10. Schutzvorrichtung nach Anspruch 1, dadurch gekennzeichnet, daß die Schutzklappe (24) transparent ist.

## Claims

1. A safety device on a packaging machine (1) for packaging by means of at least one continuous endless foil strip (7), for example made of a plastics material, which passes through the packaging machine (1) in preferably a plurality of stations (2, 3, 4, 5) and is to be worked in the process, with this packaging machine those shaping tools for the foil strip (7) which are below the foil strip (7) are constructed in the form of perpendicularly movable lower tools (16), for example deep-drawing dies, and those above the foil strip (7) are constructed in the form of upper tools, for example transverse stamping devices, sealing stations or transverse and longitudinal cutting devices, characterised in that
a) a front metal sheet (22) of a protection against contact device, which is the same width as the foil strip (7), is attached to a lower tool (16), this front metal sheet (22) being perpendicular, being at a distance from the lower tool (16) which approximately corresponds to a packaged unit (7'), being placed at right angles to the conveying direction (6) and extending substantially to the level of an upper edge (16c) of the lower tool (16),
b) slightly thereabove there is arranged over the foil strip (7) a protective flap (24) which is pivotable upwards about a horizontal axis (25) running at right angles to the conveying direction (6), which is substantially horizontal in the course of manufacture and which is the width of the packaging machine (1), the freely pivotable front edge of this protective flap (24) being located approximately above the front metal sheet (22) when the protective flap (24) is in the horizontal position,
c) barely to either side of the lower tool (16), along the conveying direction (6) of the packaging machine (1) there are perpendicular longitudinal metal sheets (28) which are securely attached to lateral cheeks (13) of the packaging machine (1) and are such in length and height that the boundary surfaces -which are to either side, are fixed between the front side (30) of the lower tool (16) and the front metal sheet (22) of the protection against contact device and are parallel to the conveying direction (6) - are overlapped at the level of the lateral surfaces (29) of the lower tool (16) when the latter is in its operating position, and
d) at least one electrical safety switch is provided in the main circuit of the packaging machine (1), it only switches on the latter when the protective flap (24) has assumed its substantially horizontal operating position.

2. A safety device in accordance with Claim 1, characterised in that the protective flap (24) is substantially the length of a packaged unit (7').

3. A safety device in accordance with Claim 1, characterised in that the protective flap (24) is shorter than the length of a packaged unit (7').

4. A safety device in accordance with Claim 1, characterised in that the axis (25) for the protective flap (24) is secured to an upper tool.

5. A safety device in accordance with Claim 1, characterised in that the axis (25) for the protective flap (24) is secured to the lateral cheeks (13) of the packaging machine (1).

6. A safety device in accordance with Claim 1, characterised in that the front metal sheet (22) is secured to a - preferably frontal - lower edge (16c) of the lower tool (16).

7. A safety device in accordance with Claim 1, characterised in that the front sheet (22) is secured to the lower tool (16) by a bottom metal sheet (23) which is preferably located level with the lower edge (16c) of the lower tool (16) and is the width of the front metal sheet (22).

8. A safety device in accordance with Claim 1, characterised in that in the conveying direction (6) it is arranged before and/or after a lower tool (16).

9. A safety device in accordance with Claim 1, characterised in that it is substantially composed of plastics parts.

10. A safety device in accordance with Claim 1, characterised in that the protective flap (24) is transparent.

## Revendications

1. Dispositif de protection sur une machine d'emballage (1), pour emballer, au moyen d'au moins une bande mince sans fin (7), par exemple en matière plastique, qu'on fait passer dans la machine d'emballage (1), et de préférence dans plusieurs stations (2, 3, 4, 5), pour la mettre en forme, dispositif dans lequel des outils de façonnage pour la bande (7) sont disposés, en dessous de la bande (7), en constituant des outils inférieurs (16) mobiles verticalement, par exemple des outils d'emboutissage profond, et, au-dessus de la bande (7), en constituant des outils supérieurs (16), par exemple des poinçons transversaux, des moyens d'estampage ou des dispositifs de découpe transversale et longitudinale,
caractérisé en ce que :
a) sur un outil inférieur (16), est montée une tôle frontale verticale (22) qui fait partie d'un dispositif de protection contre les contacts, qui est disposée, en travers de la direction de déplacement (6), et qui est placée à une distance de l'outil inférieur (16) égale sensiblement à la dimension d'unité d'emballage (7'), qui est de la largeur de la bande (7), et qui, arrive sensiblement à la hauteur d'une arête supérieure (16d) de l'outil inférieur (16),
b) juste au-dessus de la bande mince (7), est disposé un capot de protection (24), de la largeur de la machine d'emballage (1), sensiblement horizontal en marche, qui peut pivoter vers le haut autour d'un axe horizontal (25) dirigé perpendiculairement à la direction de déplacement (6), et dont l'arête frontale libre, se trouve, dans la position horizontale du capot de protection (24), à peu près au dessus de la tôle frontale (22),
c) juste sur les deux côtés de l'outil inférieur (16), dans la direction de déplacement (6) de la machine d'emballage (1), des tôles longitudinales verticales (28) sont montées de façon fixe sur des flasques latéraux (13) de la machine d'emballage (1) et sont réalisées assez longues et hautes pour que leurs surfaces limites parallèles à la direction de déplacement (6), s'étendant des deux côtés entre la face frontale (30) de l'outil inférieur (16) et la tôle frontale (22) de protection contre les contacts, soient recouvertes à la hauteur des faces latérales (29) de l'outil inférieur (16) dans la position de travail de ce dernier, et
d) il est prévu, dans le circuit électrique principal de la machine d'emballage (1), au moins un interrupteur électrique de sécurité qui enclenche celle-ci seulement si le capot de protection (24) a pris sa position de travail, sensiblement horizontale.

2. Dispositif de protection suivant la revendication 1, caractérisé en ce que le capot de protection (24) présente sensiblement la longueur d'une unité d'emballage (7').

3. Dispositif de protection suivant la revendication 1, caractérisé en ce que le capot de protection (24) est plus court que la longueur d'une unité d'emballage (7').

4. Dispositif de protection suivant la revendication 1, caractérisé en ce que l'axe (25) de pivotement du capot de protection (24) est fixé sur un outil supérieur.

5. Dispositif de protection suivant la revendication 1, caractérisé en ce que l'axe (25) de pivotement du capot de protection (24) est fixé sur les flasques latéraux (13) de la machine d'emballage (1).

6. Dispositif de protection suivant la revendication 1, caractérisé en ce que la tôle frontale (22) est fixée sur le bord inférieur (16c) de l'outil inférieur (16).

7. Dispositif de protection suivant la revendication 1, caractérisé en ce que la tôle frontale (22) est fixée à l'outil inférieur (16) par l'intermédiaire d'une tôle de fond (23), de la largeur de la tôle frontale (22), se trouvant, de préférence, à la hauteur du bord inférieur (16c) de l'outil inférieur (16).

8. Dispositif de protection suivant la revendication 1, caractérisé en ce qu'il est disposé, dans le sens de transport (6), avant et/ou après un outil inférieur (16).

9. Dispositif de protection suivant la revendication 1, caractérisé en ce qu'il est essentiellement constitué par des pièces en matière plastique.

10. Dispositif de protection suivant la revendication 1, caractérisé en ce que le capot de protection (24) est transparent.
